# EUROPÄISCHE PATENTANMELDUNG

(11) **EP 3 868 974 A1**
(43) Veröffentlichungstag der Anmeldung: **25.08.2021**
(21) Anmeldenummer: 20159109.6
(22) Anmeldetag: 24.02.2020
(51) Int. Cl.: E04F 13/08, E04F 13/14

(54) **KLINKERRIEMCHEN UND FASSADENSYSTEM ZUR VERKLEIDUNG VON WÄNDEN**

(71) Anmelder: Ströher GmbH, 35683 Dillenburg (DE)
(72) Erfinder: MANWEILER, Andreas, 57234 Siegen- WILNSDORF (DE); KOCH, Sebastian, 57258 Freudenberg (DE)
(74) Vertreter: Andrejewski - Honke Patent- und Rechtsanwälte Partnerschaft mbB

(57) **Zusammenfassung**

Die Erfindung betrifft ein Klinkerriemchen (1) zur Verkleidung von Wänden, insbesondere von Fassaden, mit einer Frontseite (2) und einer der Frontseite gegenüberliegenden Rückseite (3). Das Klinkerriemchen weist zwei sich gegenüberliegende Kontaktseitenflächen (4), eine obere Abschlussseite (5) und eine untere Abschlussseite (6) auf. Die obere Abschlussseite und die untere Abschlussseite liegen sich gegenüber und weisen jeweils zumindest eine Montagenut (7, 8) auf, die sich zwischen den Kontaktseitenflächen erstreckt. Die rückseitige Nutfläche (9) zumindest einer der Montagenuten, vorzugsweise der an der oberen Abschlussseite angeordneten oberen Montagenut, bildet mit einer vertikalen Riemchenfläche, vorzugsweise mit der Rückseite und/oder der Frontseite, einen Neigungswinkel β von 1° bis 30°, vorzugsweise von 5° bis 25°, bevorzugt von 10° bis 20°.

## Beschreibung

Die Erfindung betrifft ein Klinkerriemchen zur Verkleidung von Wänden, insbesondere von Fassaden, mit einer Frontseite und einer der Frontseite gegenüberliegenden Rückseite, wobei das Klinkerriemchen zwei sich gegenüberliegende Kontaktseitenflächen, eine obere Abschlussseite und eine untere Abschlussseite aufweist, wobei sich die obere Abschlussseite und die untere Abschlussseite gegenüberliegen und jeweils eine Montagenut aufweisen, die sich zwischen den Kontaktseitenflächen erstreckt. Die Erfindung betrifft fernerhin ein Fassadensystem zur Verkleidung von Wänden, insbesondere von Fassaden, mit zumindest einer Unterkonstruktion zur Befestigung an einer Wand, wobei die Unterkonstruktion zumindest zwei Horizontalprofile aufweist, die sich entlang der Wandbreite erstrecken und wobei von der Unterkonstruktion bzw. zwischen den Horizontalprofilen zumindest ein Klinkerriemchen aufgenommen werden kann.

Klinkerriemchen und Fassadensysteme der vorstehend beschriebenen Art sind aus der Praxis in unterschiedlichen Ausführungsformen grundsätzlich bekannt. Klinkerriemchen werden auch als Riemchen-Verblender oder einfach als Riemchen bezeichnet. Solche Klinkerriemchen dienen zur Verkleidung von Außenfassaden von Gebäuden. Sie werden gewissermaßen als Ersatz für vollständige Ziegelsteine an den Gebäudefassaden angebracht. Dabei werden Unterkonstruktionen aus Horizontal- und/oder Vertikalprofilen verwendet, an denen die Klinkerriemchen montiert werden. Dazu weisen die Riemchen üblicherweise Montagenuten auf, in die ein Aufnahmeabschnitt der Unterkonstruktionen bzw. der Horizontalprofile eingreifen kann. Auf diese Weise werden die Klinkerriemchen an den Unterkonstruktionen befestigt bzw. montiert.

Bei den aus der Praxis bekannten Fassadensystemen werden zumeist mehrere lange Horizontalprofile übereinander an einer Gebäudewand befestigt. Die mit den Montagenuten versehenen Klinkerriemchen werden anschließend von der Seite zwischen zwei Horizontalprofile eingeschoben, sodass eine obere Montagenut des Klinkerriemchens mit einem unteren Aufnahmeabschnitt eines Horizontalprofils wechselwirkt und eine untere Montagenut des Klinkerriemchens mit einem oberen Aufnahmeabschnitt eines unterhalb des ersten Horizontalprofils angeordneten Horizontalprofils wechselwirkt. Die anzubringenden Klinkerriemchen einer Riemchenreihe werden dann nacheinander am seitlichen Ende dieser beiden Horizontalprofile eingeschoben, bis die Reihe vollständig ist.

Die aus der Praxis bekannten Klinkerriemchen und Fassadensysteme haben sich grundsätzlich bewährt. Es hat sich aber gezeigt, dass die Montage der bekannten Riemchen insbesondere bei großen bzw. breiten Gebäudewänden sehr aufwändig ist, da jedes Klinkerriemchen von der Seite in die Unterkonstruktion bzw. zwischen zwei Horizontalprofile geschoben werden muss. Dies ist bei breiten Wänden bzw. Fassaden sehr aufwändig und insbesondere zeitaufwändig. Darüber hinaus besteht bei diesen aus der Praxis bekannten Fassadensystemen bzw. Klinkerriemchen das Problem, dass im Falle einer Beschädigung eines Riemchens innerhalb einer Klinkerriemchenreihe alle intakten Riemchen seitlich aus der Unterkonstruktion herausgeschoben werden müssen, um das beschädigte Riemchen zu ersetzen. Anschließend muss die Riemchenreihe wieder vervollständigt werden. Auch dies ist insbesondere bei breiten Fassaden zeitaufwändig und nachteilhaft. - Insoweit besteht Verbesserungsbedarf.

Der Erfindung liegt demgegenüber das technische Problem zugrunde, ein Klinkerriemchen anzugeben, mit dem die vorstehend beschriebenen Nachteile effektiv und funktionssicher vermieden werden können und das insbesondere einfach an einer Unterkonstruktion montiert werden kann und im Falle einer Beschädigung mit möglichst geringem Aufwand ausgetauscht werden kann. Weiterhin liegt der Erfindung das technische Problem zugrunde, ein Fassadensystem aus einer Unterkonstruktion und zumindest einem derartigen Klinkerriemchen anzugeben.

Zur Lösung des technischen Problems lehrt die Erfindung ein Klinkerriemchen zur Verkleidung von Wänden, insbesondere von Fassaden, mit einer Frontseite und einer der Frontseite gegenüberliegenden Rückseite, wobei das Klinkerriemchen zwei sich gegenüberliegende Kontaktseitenflächen, eine obere Abschlussseite und eine untere Abschlussseite aufweist, wobei sich die obere Abschlussseite und die untere Abschlussseite gegenüberliegen und jeweils zumindest eine Montagenut aufweisen, die sich zwischen den Kontaktseitenflächen erstreckt, dadurch gekennzeichnet, dass die rückseitige Nutfläche zumindest einer der Montagenuten, vorzugsweise der an der oberen Abschlussseite angeordneten Montagenut, einen Neigungswinkel β von 1° bis 30°, vorzugsweise von 5° bis 25°, bevorzugt von 10° bis 20° mit einer vertikalen Riemchenfläche, vorzugsweise mit der Rückseite und/oder der Frontseite bildet.

Statt des Begriffes Klinkerriemchen wird hier und nachfolgend auch einfach der Begriff Riemchen verwendet. Frontseite des Klinkerriemchens bzw. Riemchens meint im Rahmen der Erfindung insbesondere die dem Betrachter im montierten Zustand des Riemchens - in dem das Riemchen an einer Unterkonstruktion montiert bzw. befestigt ist - zugewandte Seite. Die Rückseite liegt dieser Frontseite gegenüber und ist somit im montierten Zustand des Riemchens, vorzugsweise zur Wand bzw. Fassade hin ausgerichtet. Die Frontseite und/oder die Rückseite bilden im montierten Zustand des Riemchens vorzugsweise vertikale Riemchenflächen.

Mit dem Begriff Kontaktseitenfläche des Riemchens sind insbesondere die zwischen der Frontseite und der Rückseite angeordneten, seitlichen Abschnitte des Riemchens gemeint, die sich quer, vorzugsweise senkrecht zur Frontseite und/oder zu der Rückseite des Riemchens erstrecken und im montierten Zustand des Riemchens zu dem seitlich angrenzenden bzw. nächsten Riemchen der Riemchenreihe hin ausgerichtet sind. Diese Kontaktseitenflächen sind zweckmäßigerweise innerhalb einer Klinkerriemchenreihe zum Kontakt mit dem angrenzenden Klinkerriemchen vorgesehen, sodass eine geschlossene Riemchenreihe entsteht. Die Kontaktseitenflächen sind empfohlenermaßen plan bzw. eben oder im Wesentlichen plan bzw. im Wesentlichen eben ausgebildet, sodass sie unmittelbar an der ebenfalls plan bzw. eben ausgebildeten Kontaktseitenfläche des nächsten Riemchens der Riemchenreihe anliegen können. Gemäß einer alternativen Ausführungsvariante können die Kontaktseitenflächen auch als miteinander wechselwirkendes Nut-FederSystem ausgebildet sein, sodass etwa die Kontaktseitenfläche eines Riemchens mit einem Nutelement und die Kontaktseitenfläche des angrenzenden Riemchens mit einem Federelement ausgebildet ist. Es ist auch möglich, dass die Riemchen einer Riemchenreihe im montierten Zustand mit Abstand zueinander angeordnet werden, sodass gleichsam eine Vertikalfuge zwischen den Riemchen gebildet wird.

Obere bzw. untere Abschlussseite des Klinkerriemchens meint im Rahmen der Erfindung insbesondere die zwischen der Frontseite und der Rückseite angeordneten und sich quer, vorzugsweise senkrecht zu der Frontseite und/oder der Rückseite erstreckenden Abschnitte bzw. Flächen des Riemchens, die im montierten Zustand des Riemchens zu der oberhalb bzw. unterhalb der Klinkerriemchenreihe nächstfolgenden Reihe hin ausgerichtet sind. Die obere und die untere Abschlusseite erstrecken sich also im montierten Zustand des Riemchens horizontal.

Mit dem Ausdruck rückseitige Nutfläche ist im Rahmen der Erfindung insbesondere die der Rückseite des Klinkerriemchens zugewandte Fläche einer Montagenut gemeint. Der Neigungswinkel β dieser rückseitigen Nutfläche ergibt sich aus dem zwischen der rückseitigen Nutfläche und einer vertikalen Riemchenfläche, insbesondere zwischen der rückseitigen Nutfläche und der Rückseite und/oder der Frontseite, gebildeten Winkel. Vertikale Riemchenfläche meint hier insbesondere eine sich im montierten Zustand des Riemchens vertikal bzw. im Wesentlichen vertikal erstreckende Riemchenfläche. Durch den speziellen Neigungswinkel β, den die rückseitige Nutfläche mit zumindest einer vertikalen Riemchenfläche und insbesondere mit der Rückseite und/oder der Frontseite des Riemchens bildet, ist es möglich, das Riemchen besonders einfach und funktionssicher an einer Unterkonstruktion zu montieren. Das Riemchen kann vorzugsweise schräg bzw. gewinkelt zur Wand von vorn an eine Unterkonstruktion herangeführt werden, wobei ein Aufnahmeabschnitt eines Horizontalprofils in die zumindest eine Montagenut, deren rückseitige Nutfläche mit einer vertikalen Riemchenfläche den speziellen Neigungswinkel β bildet, eingeführt wird. Anschließend kann das Riemchen von der gewinkelten Position in eine parallele bzw. im Wesentlichen parallele Position zu der Wand bzw. Fassade gebracht werden. Danach wird das Riemchen über eine gewisse Strecke herabgeführt, sodass die untere Montagenut mit einem weiteren Horizontalprofil wechselwirken, wobei sich das Riemchen dann in seiner montierten Position befindet. Die erfindungsgemäße Ausgestaltung zumindest einer Montagenut derart, dass deren rückseitige Nutfläche einen Neigungswinkel β im Bereich von 1° bis 30°, vorzugsweise von 5° bis 25°, bevorzugt von 10° bis 20°, mit einer vertikalen Riemchenfläche bildet, ermöglicht es, dass das einzelne Riemchen gleichsam in die Unterkonstruktion eingeklickt wird, ohne dass es seitlich in die Konstruktion eingeschoben werden müsste. Bei einer Beschädigung des Riemchens ist auch ein Ausklicken aus der Unterkonstruktion problemlos möglich. Zweckmäßigerweise erstreckt sich die obere und/oder die untere Montagenut entlang der gesamten oberen bzw. unteren Abschlussseite, sodass die Montagenuten gleichsam als durchlaufende Nuten ausgebildet sind.

Gemäß einer bevorzugten Ausführungsform der Erfindung ist zumindest eine der Montagenuten, vorzugsweise die an der oberen Abschlussseite angeordnete obere Montagenut, im Querschnitt trapezförmig bzw. im Wesentlichen trapezförmig ausgebildet. Es liegt im Rahmen der Erfindung, dass zumindest eine Montagenut, vorzugsweise die an der unteren Abschlussseite angeordnete untere Montagenut einen rechteckförmigen bzw. im Wesentlichen rechteckförmigen Querschnitt aufweist. Querschnitt meint hier insbesondere den Querschnitt quer bzw. senkrecht zur größten Längserstreckung der Montagenut. Der Querschnitt zumindest einer der Montagenuten, vorzugsweise der an der unteren Abschlussseite des Riemchens angeordneten unteren Montagenut kann auch V-förmig bzw. im Wesentlichen V-förmig oder U-förmig bzw. im Wesentlichen U-förmig ausgebildet sein. Eine besonders bevorzugte Ausführungsform der Erfindung ist dadurch gekennzeichnet, dass das Riemchen eine an der oberen Abschlussseite angeordnete obere Montagenut aufweist, deren rückseitige Nutfläche einen Neigungswinkel β von 1° bis 30°, vorzugsweise von 5° bis 25°, bevorzugt von 10° bis 20°, mit einer vertikalen Riemchenfläche, insbesondere mit der Rückseite und/oder der Frontseite bildet und dass das Riemchen eine an der unteren Abschlussseite angeordnete untere Montagenut aufweist, die zweckmäßigerweise einen rechteckförmigen bzw. im Wesentlichen rechteckförmigen Querschnitt aufweist.

Gemäß einer besonders bevorzugten Ausführungsform des erfindungsgemäßen Klinkerriemchens beträgt die Nutbreite bo zumindest einer Montagenut, vorzugsweise der oberen Montagenut, zwischen 15 % und 50 %, bevorzugt zwischen 20 % und 45 %, besonders bevorzugt zwischen 25 % und 40 % der Dicke d des Klinkerriemchens. Dicke d des Klinkerriemchens meint hier insbesondere die Stärke des Klinkerriemchens, also die größte Erstreckung zwischen der Frontseite und der Rückseite des Riemchens. Es empfiehlt sich, dass das Klinkerriemchen eine Dicke d von 5 mm bis 30 mm, vorzugsweise von 7 mm bis 25 mm, bevorzugt von 10 mm bis 20 mm, aufweist. Nutbreite meint im Rahmen der Erfindung insbesondere die größte Breite bzw. Ausdehnung der Nut zwischen der Frontseite und der Rückseite des Riemchens, also quer bzw. senkrecht zu ihrer Längserstreckung.

Eine sehr empfohlene Ausführungsform der Erfindung ist dadurch gekennzeichnet, dass die Nutbreite bu zumindest einer Montagenut, vorzugsweise der unteren Montagenut, zwischen 10 % und 30 %, vorzugsweise zwischen 13 % und 27 %, bevorzugt zwischen 15 % und 25 % der Dicke d des Klinkerriemchens beträgt. Ganz besonders bevorzugt weist die obere Montagenut eine größere Nutbreite b_{O} im Vergleich zu der Nutbreite b_{U} der unteren Montagenut auf.

Eine sehr empfohlene Ausführungsform der Erfindung ist dadurch gekennzeichnet, dass zwischen der Rückseite und der unteren Abschlussseite des Riemchens eine Übergangskante bzw. Schrägfläche angeordnet ist. Die Schrägfläche erstreckt sich vorzugsweise zwischen den Kontaktseitenflächen und zwar besonders bevorzugt über die gesamte Breite b des Klinkerriemchens. Breite b des Klinkerriemchens meint hier insbesondere die größte Längserstreckung des Klinkerriemchens, also vorzugsweise den Abstand der Kontaktseitenflächen. Es liegt im Rahmen der Erfindung, dass die Schrägfläche einen Neigungswinkel γ von 30° bis 60°, vorzugsweise von 35° bis 55°, bevorzugt von 40° bis 50°, besonders bevorzugt von 45° bzw. etwa 45°, mit einer vertikalen Riemchenfläche, insbesondere mit der Rückseite und/oder der Frontseite bildet. Dieser Ausführungsform des Riemchens mit einer Schrägfläche zwischen der Rückseite und der unteren Abschlussseite liegt die Erkenntnis zugrunde, dass bei der oben stehend beschriebenen Montage des Riemchens, bei der das Riemchen beim Heranführen an die Unterkonstruktion zunächst geneigt bzw. gewinkelt ist, durch die Schrägfläche ein erleichtertes Vorbeiführen der unteren Abschlussseite des Riemchens an einem unteren Horizontalprofil möglich ist. Das untere Horizontalprofil ist dabei nach dem Einklicken des Riemchens zur Wechselwirkung mit der unteren Montagenut vorgesehen. Im Vergleich zu einem Übergang zwischen Rückseite und unterer Abschlussseite ohne Schrägfläche kann so bei der Montage des Riemchens ein Kontakt mit dem der Unterseite des Riemchens zugeordneten Horizontalprofil einfach und funktionssicher vermieden werden.

Es empfiehlt sich, dass die Rückseite des Riemchens zumindest eine, vorzugsweise zumindest zwei, besonders bevorzugt zumindest drei Längsnuten aufweist. Die Längsnuten erstrecken sich zweckmäßigerweise zwischen den Kontaktseitenflächen und insbesondere über die gesamte Breite b des Klinkerriemchens. Gemäß besonders bevorzugter Ausführungsvariante verlaufen die Längsnuten parallel bzw. im Wesentlichen parallel zueinander. Zweckmäßigerweise sind die Längsnuten im Querschnitt teilkreisförmig ausgebildet. Querschnitt meint hier insbesondere den Querschnitt quer bzw. senkrecht zur größten Längserstreckung der Längsnuten. Grundsätzlich können die Längsnuten auch einen rechteckförmigen bzw. im Wesentlichen rechteckförmigen, einen schwalbenschwanzförmigen oder dergleichen Querschnitt aufweisen. Durch die in der Rückseite des Riemchens angeordneten Längsnuten kann insbesondere das Gewicht der Klinkerriemchen reduziert werden. Gemäß einer alternativen Ausführungsvariante der Erfindung weist die Rückseite eine Hohlkehle auf. Zweckmäßigerweise erstreckt sich die Hohlkehle zwischen den Kontaktseitenflächen und insbesondere über die gesamte Breite b des Riemchens. Die Hohlkehle ist empfohlenermaßen im Querschnitt teilkreisförmig ausgebildet. Es empfiehlt sich, dass sich die Hohlkehle über zumindest 50 %, vorzugsweise über zumindest 60 %, bevorzugt über zumindest 70 % der Höhe h_{R} der Rückseite des Riemchens erstreckt. Höhe h_{R} der Rückseite des Riemchens meint im Rahmen der Erfindung insbesondere die größte Erstreckung der Rückseite des Riemchens quer bzw. senkrecht zu ihrer Längserstreckung. Die Hohlkehle stellt zweckmäßigerweise eine Alternative zu den vorstehend beschriebenen, in der Rückseite angeordneten Längsnuten dar und dient ebenso zur Gewichtsreduktion des Riemchens.

Nach einer bevorzugten Ausführungsvariante des erfindungsgemäßen Klinkerriemchens ist die Höhe h_{R} der Rückseite des Riemchens größer, als die Höhe h_{F} der Frontseite des Riemchens. Höhe h_{F} der Frontseite des Riemchens meint hier insbesondere die größte Erstreckung der Frontseite quer bzw. senkrecht zu ihrer Längserstreckung. Es liegt im Rahmen der Erfindung, dass die Rückseite die Frontseite in ihrer Höhe an der oberen Abschlussseite und/oder an der unteren Abschlussseite überragt. Wenn gemäß bevorzugter Ausführungsvariante der Erfindung die Höhe der Rückseite h_{R} des Riemchens größer ist, als die Höhe der Frontseite h_{F}, überragt die Rückseite die Frontseite in ihrer Höhe an der oberen Abschlussseite und/oder an der unteren Abschlussseite. Zweckmäßigerweise ergibt sich dadurch eine obere Nase und/oder eine untere Nase der Rückseite. Wenn etwa die Rückseite die Frontseite in ihrer Höhe an der oberen Abschlussseite überragt, ergibt sich eine obere Nase der Rückseite. Die obere Abschlussseite ist gleichsam durch die zweckmäßigerweise über die gesamte Breite b des Riemchens durchlaufende obere Montagenut in zwei Abschnitte unterteilt und der der Rückseite zugewandte Teilabschnitt bildet dann die obere Nase aus. Dies kann zusätzlich oder alternativ an der unteren Abschlussseite unter Bildung einer unteren Nase der Rückseite der Fall sein. Grundsätzlich ist es auch möglich, dass die Höhe h_{F} der Frontseite größer ist, als die Höhe h_{R} der Rückseite, sodass sich eine obere Nase und/oder eine untere Nase der Frontseite ergibt oder dass an einer Abschlussseite die Frontseite die Rückseite in ihrer Höhe überragt und an einer Abschlussseite die Rückseite die Frontseite, sodass sich eine Nase der Frontseite und eine Nase der Rückseite ergibt.

Es liegt im Rahmen der Erfindung, dass das Klinkerriemchen eine rechteckige bzw. im Wesentlichen rechteckige Grundform aufweist. Dann ist vorzugsweise die Breite b größer, als die Höhe h_{R} und/oder die Höhe h_{F}. Grundsätzlich kann das Riemchen aber auch eine quadratische bzw. im Wesentlichen quadratische Grundform aufweisen. Grundform meint hier insbesondere die Form der Frontseite und/oder der Rückseite des Riemchens.

Eine besonders bevorzugte Ausführungsform des erfindungsgemäßen Klinkerriemchens ist dadurch gekennzeichnet, dass das Riemchen aus einer Keramikmasse hergestellt ist. Vorzugsweise ist das Klinkerriemchen durch Strangpressen einer plastifizierten Keramikmasse hergestellt. Zweckmäßigerweise wird zur Herstellung der Klinkerriemchen ein Strang aus plastifizierter Keramikmasse extrudiert bzw. stranggepresst und anschließend werden Riemchenabschnitte von dem Strang abgetrennt und vorzugsweise daraufhin getrocknet und/oder gebrannt.

Gegenstand der Erfindung ist weiterhin ein Fassadensystem zur Verkleidung von Wänden, insbesondere von Fassaden, mit zumindest einer Unterkonstruktion zur Befestigung an einer Wand, wobei die Unterkonstruktion zumindest zwei Horizontalprofile aufweist, die sich entlang der Wandbreite erstrecken und wobei von der Unterkonstruktion bzw. zwischen den Horizontalprofilen zumindest ein erfindungsgemäßes Klinkerriemchen durch Wechselwirkung der zumindest zwei Montagenuten mit den Horizontalprofilen aufgenommen werden kann.

Es liegt im Rahmen der Erfindung, dass die Horizontalprofile unmittelbar an der Wand bzw. der Fassade angebracht, beispielsweise verschraubt werden. Alternativ werden an der Wand bzw. Fassade zunächst mehrere Vertikalprofile beabstandet zueinander montiert und die zumindest zwei Horizontalprofile des Fassadensystems bzw. der Unterkonstruktion werden anschließend an den Vertikalprofilen angebracht. Wenn die Klinkerriemchen an der Unterkonstruktion montiert sind, ergibt sich zweckmäßigerweise ein Zwischenraum zwischen den Riemchen und der Wand bzw. der Fassade. Dieser Zwischenraum kann empfohlenermaßen zur Hinterlüftung des Fassadensystems dienen und/oder mit einem Dämmmaterial verfüllt sein.

Es liegt im Rahmen des erfindungsgemäßen Fassadensystems, dass die Horizontalprofile zumindest einen sich quer, insbesondere senkrecht zur Wand erstreckenden Abstandsabschnitt aufweisen, an dessen riemchenseitigem Ende bevorzugt zumindest ein Montageabschnitt angeordnet ist, der sich besonders bevorzugt parallel bzw. im Wesentlichen parallel zur Wand und quer bzw. senkrecht zu dem Abstandsabschnitt erstreckt. Der Abstandsabschnitt sorgt gleichsam für den Abstand der montierten Riemchen zu der Wand. Der Montageabschnitt, der quer bzw. senkrecht zu dem Abstandsabschnitt angeordnet ist, ist für die Wechselwirkung mit den Montagenuten der Klinkerriemchen vorgesehen.

Eine bevorzugte Ausführungsform des erfindungsgemäßen Fassadensystems ist dadurch gekennzeichnet, dass der Montageabschnitt einen oberen Aufnahmeabschnitt und einen unteren Aufnahmeabschnitt aufweist, wobei der obere Aufnahmeabschnitt zur Aufnahme der unteren Montagenut eines Klinkerriemchens einer ersten Klinkerriemchenreihe und der untere Aufnahmeabschnitt zur Aufnahme der oberen Montagenut eines Klinkerriemchens einer zweiten, insbesondere einer unterhalb der ersten Klinkerriemchenreihe angeordneten Klinkerriemchenreihe vorgesehen ist. Der Abstandsabschnitt der Horizontalprofile unterteilt den Montageabschnitt vorzugsweise in zumindest zwei Teile und zwar empfohlenermaßen in einen oberen Aufnahmeabschnitt und einen unteren Aufnahmeabschnitt. Wenn gemäß bevorzugter Ausführungsvariante des erfindungsgemäßen Fassadensystems eine Vielzahl von Horizontalprofilen an der Wand bzw. Fassade montiert sind, können die erfindungsgemäßen Klinkerriemchen jeweils zwischen zwei Horizontalprofilen aufgenommen bzw. eingeklickt werden und zwar durch Wechselwirkung der Montagenuten des Klinkerriemchens mit den Horizontalprofilen. Zwischen den Klinkerriemchenreihen wird durch den Abstand der Reihen voneinander im Übrigen vorzugsweise eine Horizontalfuge gebildet. Innerhalb der jeweiligen Klinkerriemchenreihe können die Riemchen mit ihren Kontaktseitenflächen bevorzugt aneinander anliegen oder mit Abstand zueinander angeordnet sein und dann gleichsam eine Vertikalfuge bilden.

Eine ganz besonders bevorzugte Ausführungsvariante des erfindungsgemäßen Fassadensystems ist dadurch gekennzeichnet, dass der obere Aufnahmeabschnitt des Montageabschnitts eine geringere Aufnahmehöhe xo aufweist, als der untere Aufnahmeabschnitt. Dadurch ergibt sich zweckmäßigerweise im Querschnitt des Horizontalprofils bzw. des Montageabschnitts und des Abstandsabschnitts eine asymmetrische T-Form. Der obere Aufnahmeabschnitt des Montageabschnitts, der der unteren Montagenut eines Klinkerriemchens zugeordnet ist, ist gleichsam hinsichtlich seiner Aufnahmehöhe x_{O} kürzer, als der untere Aufnahmeabschnitt hinsichtlich seiner Aufnahmehöhe x_{U}, der der oberen Montagenut eines Klinkerriemchens zugeordnet ist. Aufnahmehöhe meint hier die Erstreckung des Aufnahmeabschnitts quer bzw. senkrecht zu seiner Längserstreckung. Diese Ausgestaltung des Montageabschnitts mit einem oberen, kürzeren Aufnahmeabschnitt im Vergleich zu dem unteren Aufnahmeabschnitt ermöglicht eine besonders einfache und funktionssichere Montage der erfindungsgemäßen Klinkerriemchen an den Horizontalprofilen und insbesondere ein funktionssicheres Einklicken der Riemchen.

Der Erfindung liegt die Erkenntnis zugrunde, dass das erfindungsgemäße Klinkerriemchen funktionssicher und wenig aufwändig an einer Unterkonstruktion montiert werden kann. Durch die erfindungsgemäße Ausgestaltung zumindest einer Montagenut, vorzugsweise der an der oberen Abschlussseite angeordneten oberen Montagenut, mit einer rückseitigen Nutfläche, die einen Neigungswinkel β von 1° bis 30°, vorzugsweise von 5° bis 25°, bevorzugt von 10° bis 20°, mit einer vertikalen Riemchenfläche, vorzugsweise mit der Rückseite und/oder der Frontseite bildet, lassen sich die Riemchen einzeln an einer Unterkonstruktion montieren bzw. in die Unterkonstruktion einklicken, sodass die Riemchen nicht nacheinander von der Seite in die Unterkonstruktion eingeschoben werden müssen. Dies ermöglicht insbesondere einen einfachen Austausch beschädigter Riemchen und eine weniger aufwändige Montage der Riemchen insbesondere bei großen Wand- bzw. Fassadenflächen. Das Riemchen wird schräg bzw. gewinkelt von vorn mit der oberen Montagenut an den unteren Aufnahmeabschnitt eines Horizontalprofils herangeführt. Dabei nimmt das Riemchen zweckmäßigerweise einen Winkel zur Wand bzw. zu dem unteren Aufnahmeabschnitt ein, der im Wesentlichen dem Neigungswinkel β entspricht. Dann ist zweckmäßigerweise die rückseitige Nutfläche der Montagenut kurzzeitig vertikal ausgerichtet. Anschließend wird der untere Aufnahmeabschnitt in die obere Montagenut eingebracht und das Riemchen wird anschließend in eine Position parallel bzw. im Wesentlichen parallel zu der Wand bzw. Fassade gebracht bzw. geklickt. Im darauffolgenden Schritt wird das Riemchen abgesenkt, sodass die untere Montagenut mit einem oberen Aufnahmeabschnitt eines weiteren Horizontalprofils in Wechselwirkung gebracht werden kann. Die gemäß bevorzugter Ausführungsvariante zwischen der Rückseite und der unteren Abschlussseite vorgesehene Übergangskante bzw. Schrägfläche erleichtert diesen Montagevorgang bzw. Klickvorgang zusätzlich. Insgesamt zeichnet sich das erfindungsgemäße Klinkerriemchen durch eine überraschend große Vereinfachung des Montagevorganges bei gleichzeitig wenig aufwändiger Ausgestaltung bzw. Fertigung aus. Das erfindungsgemäße Klinkerriemchen kann an der Frontseite variabel ausgestaltet sein und zeichnet sich insoweit durch eine große Flexibilität bei den Gestaltungsmöglichkeiten aus. Die Vorteile des erfindungsgemäßen Riemchens kommen insbesondere bei der Verwendung bzw. Montage in einem erfindungsgemäßen Fassadensystem aus einer Unterkonstruktion und den Klinkerriemchen zum Tragen.

Nachfolgend wird die Erfindung anhand einer lediglich ein Ausführungsbeispiel darstellenden Zeichnung näher erläutert. Es zeigen in schematischer Darstellung:
- Fig. 1: eine perspektivische Darstellung eines erfindungsgemäßen Klinkerriemchens,
- Fig. 2: einen Querschnitt des Gegenstandes nach Fig. 1,
- Fig. 3: ein erfindungsgemäßes Fassadensystem in einer perspektivischen Ansicht.

Die Erfindung betrifft ein Klinkerriemchen 1 zur Verkleidung von Wänden, insbesondere von Fassaden. Das Klinkerriemchen 1 weist eine Frontseite 2 und eine der Frontseite 2 gegenüberliegende Rückseite 3, sowie zwei sich gegenüberliegende Kontaktseitenflächen 4 auf. Darüber hinaus weist das Klinkerriemchen 1 eine obere Abschlussseite 5 und eine untere Abschlussseite 6 auf, wobei sich die obere Abschlussseite 5 und die untere Abschlussseite 6 gegenüberliegen und jeweils zumindest eine Montagenut 7, 8 aufweisen, die sich zwischen den Kontaktseitenflächen erstreckt.

Die rückseitige Nutfläche 9 zumindest einer der Montagenuten 7, 8, zweckmäßigerweise und im Ausführungsbeispiel die rückseitige Nutfläche 9 der an der oberen Abschlussseite 5 angeordneten oberen Montagenut 7 bildet mit einer vertikalen Riemchenfläche einen Neigungswinkel β von 1° bis 30°, vorzugsweise von 5° bis 25°, bevorzugt von 10° bis 20°. Gemäß bevorzugter Ausführungsform und im Ausführungsbeispiel bildet die rückseitige Nutfläche 9 der an der oberen Abschlussseite 5 angeordneten oberen Montagenut 7 diesen Neigungswinkel β mit der Rückseite 3 und der Frontseite 2. Im Ausführungsbeispiel gemäß den Figuren mag der Neigungswinkel β etwa 15° betragen. Empfohlenermaßen und im Ausführungsbeispiel weist die obere Montagenut 7 einen trapezförmigen bzw. im Wesentlichen trapezförmigen Querschnitt auf. Querschnitt meint hier insbesondere den Querschnitt quer bzw. senkrecht zur größten Längserstreckung der Montagenut 7. Bevorzugt und im Ausführungsbeispiel weist die an der unteren Abschlussseite 6 angeordnete untere Montagenut 8 einen rechteckförmigen bzw. im Wesentlichen rechteckförmigen Querschnitt auf.

Im Rahmen der Erfindung und im Ausführungsbeispiel beträgt die Nutbreite bo der oberen Montagenut 7 zwischen 20 % und 45 %, bevorzugt zwischen 25 % und 40 % der Dicke d des Klinkerriemchens 1. Nutbreite meint hier insbesondere die größte Breite bzw. Ausdehnung der Nut zwischen der Frontseite 2 und der Rückseite 3 des Riemchens 1, also quer bzw. senkrecht zu der Längserstreckung der oberen Montagenut 7. Dicke d des Klinkerriemchens 1 meint insbesondere die Stärke des Klinkerriemchens 1. Im Ausführungsbeispiel mag die Nutbreite b_{O} etwa 35 % der Dicke d des Riemchens 1 betragen. Zweckmäßigerweise und im Ausführungsbeispiel gemäß den Figuren beträgt die Nutbreite b_{U} der unteren Montagenut 8 zwischen 13 % und 27 %, bevorzugt zwischen 15 % und 25 % der Dicke d des Riemchens 1. Im Ausführungsbeispiel mag die Nutbreite b_{U} der unteren Montagenut 8 etwa 18 % betragen. Ganz besonders bevorzugt und im Ausführungsbeispiel weist somit die obere Montagenut 7 eine größere Nutbreite bo im Vergleich zu der Nutbreite b_{U} der unteren Montagenut 8 auf.

Nach bevorzugter Ausführungsform und im Ausführungsbeispiel (siehe insbesondere Fig. 2) ist zwischen der Rückseite 3 und der unteren Abschlussseite 6 eine Übergangskante bzw. Schrägfläche 10 angeordnet. Zweckmäßigerweise und im Ausführungsbeispiel erstreckt sich die Schrägfläche 10 zwischen den Kontaktseitenflächen 4 und über die gesamte Breite b des Riemchens 1. Breite b des Riemchens 1 meint hier insbesondere die größte Längserstreckung des Riemchens 1, also vorzugsweise und im Ausführungsbeispiel den Abstand der Kontaktseitenflächen 4. Empfohlenermaßen und im Ausführungsbeispiel bildet die Schrägfläche 10 einen Neigungswinkel γ von 40° bis 50° mit einer vertikalen Riemchenfläche, zweckmäßigerweise und im Ausführungsbeispiel mit der Rückseite 3 und der Frontseite 2. Im Ausführungsbeispiel mag der Neigungswinkel γ 45° bzw. etwa 45° betragen.

Es liegt weiterhin im Rahmen der Erfindung, dass die Rückseite 3 zumindest eine Längsnut 11 aufweist, die sich zwischen den Kontaktseitenflächen 4 und über die gesamte Breite b des Klinkerriemchens 1 erstreckt. Im Ausführungsbeispiel gemäß den Figuren weist das Riemchen 1 drei dieser Längsnuten 11 auf. Gemäß empfohlener Ausführungsform und im Ausführungsbeispiel verlaufen die Längsnuten 11 parallel bzw. im Wesentlichen parallel und sind im Querschnitt teilkreisförmig ausgebildet.

Zweckmäßigerweise und im Ausführungsbeispiel ist die Höhe der Rückseite h_{R} des Klinkerriemchens 1 größer, als die Höhe der Frontseite h_{F} des Riemchens 1. Höhe h_{R} bzw. h_{F} meint hier insbesondere die größte Erstreckung der Frontseite oder Rückseite quer bzw. senkrecht zu ihrer Längserstreckung. Es empfiehlt sich, dass die Rückseite 3 die Frontseite 1 in ihrer Höhe an der oberen Abschlussseite 5 und an der unteren Abschlussseite 6 überragt, sodass sich eine obere Nase 12 und eine untere Nase 13 der Rückseite 3 ergibt. Dies ist insbesondere in der Fig. 2 zu erkennen. Es liegt im Übrigen im Rahmen der Erfindung, dass das Klinkerriemchen 1 aus einer Keramikmasse, vorzugsweise durch Strangpressen einer plastifizierten Keramikmasse, hergestellt ist.

In der Fig. 3 ist ein erfindungsgemäßes Fassadensystem zur Verkleidung von Wänden, insbesondere von Fassaden dargestellt. Das Fassadensystem weist zumindest eine Unterkonstruktion 14 zur Befestigung an einer Wand auf. Die Unterkonstruktion 14 weist zumindest zwei Horizontalprofile 15 auf, die sich entlang der Wandbreite erstrecken. Von der Unterkonstruktion 14 bzw. zwischen den Horizontalprofilen 15 kann zumindest ein erfindungsgemäßes Klinkerriemchen 1 durch Wechselwirkung der zumindest zwei Montagenuten 7, 8 mit den Horizontalprofilen 15 aufgenommen werden. Zweckmäßigerweise und im Ausführungsbeispiel werden zwischen den Horizontalprofilen 15 eine Vielzahl von erfindungsgemäßen Klinkerriemchen 1 aufgenommen.

Im Rahmen der Erfindung und im Ausführungsbeispiel weisen die Horizontalprofile 15 zumindest einen sich quer, insbesondere senkrecht zur Wand erstreckenden Abstandsabschnitt 16 auf. Wenn die Klinkerriemchen 1 an der Unterkonstruktion 14 montiert sind, ergibt sich zweckmäßigerweise ein Zwischenraum zwischen den Riemchen 1 und der Wand bzw. Fassade. Dieser Abstand der Riemchen zur Wand bzw. Fassade kann zur Hinterlüftung des Fassadensystems bzw. der Klinkerriemchen dienen und/oder mit einem Dämmmaterial verfüllt werden, wie dies in der Fig. 3 angedeutet ist. An dem riemchenseitigen Ende 17 des Abstandsabschnittes 16 ist zweckmäßigerweise und im Ausführungsbeispiel ein Montageabschnitt 18 angeordnet, der sich empfohlenermaßen parallel bzw. im Wesentlichen parallel zur Wand und quer bzw. senkrecht zu dem Abstandsabschnitt 16 erstreckt.

Die Fig. 3 zeigt weiterhin, dass der Montageabschnitt 18 empfohlenermaßen und im Ausführungsbeispiel einen oberen Aufnahmeabschnitt 19 und einen unteren Aufnahmeabschnitt 20 aufweist. Der obere Aufnahmeabschnitt 19 ist zur Aufnahme der unteren Montagenut 8 eines Klinkerriemchens 1 einer ersten Klinkerriemchenreihe 21a vorgesehen. Der untere Aufnahmeabschnitt 20 des Montageabschnittes 18 ist zweckmäßigerweise und im Ausführungsbeispiel zur Aufnahme der oberen Montagenut 7 eines Klinkerriemchens 1 einer zweiten, unterhalb der ersten Klinkerriemchenreihe 21a angeordneten Klinkerriemchenreihe 21b vorgesehen. Gemäß besonders empfohlener Ausführungsform der Erfindung und im Ausführungsbeispiel weist der obere Aufnahmeabschnitt 19 eine geringere Aufnahmehöhe x_{O} im Vergleich zu der Aufnahmehöhe x_{U} des unteren Aufnahmeabschnitts 20 auf.

Das erfindungsgemäße Klinkerriemchen 1 kann innerhalb eines Fassadensystems mit einer Unterkonstruktion, insbesondere einer in Fig. 3 gezeigten Unterkonstruktion 14 vorteilhaft zusammenwirken. Durch die bevorzugte Ausgestaltung der an der oberen Abschlussseite 5 angeordneten oberen Montagenut 7 mit einer rückseitige Nutfläche, die einen Neigungswinkel β von vorzugsweise 10° bis 20° mit einer vertikalen Riemchenfläche - zweckmäßigerweise und im Ausführungsbeispiel mit der Rückseite 3 und der Frontseite 2 - bildet, lassen sich die Riemchen 1 einzeln an der Unterkonstruktion 14 montieren bzw. in die Unterkonstruktion 14 einklicken. Dies ermöglicht insbesondere einen einfachen Austausch beschädigter Riemchen und eine weniger aufwändige Montage der Riemchen 1. Dazu wird das Riemchen 1 schräg bzw. gewinkelt von vorn mit der oberen Montagenut 7 an den unteren Aufnahmeabschnitt 20 eines Horizontalprofils 15 herangeführt. Anschließend wird dieser untere Aufnahmeabschnitt 20 in die obere Montagenut 7 eingebracht und das Riemchen wird dann in eine Position parallel bzw. im Wesentlichen parallel zu der Wand bzw. Fassade gebracht bzw. geklickt. Schließlich wird das Riemchen 1 abgesenkt, sodass die untere Montagenut 8 mit einem oberen Aufnahmeabschnitt 19 eines weiteren Horizontalprofils 15 in Wechselwirkung gebracht werden kann. Auf diese Weise kann eine Vielzahl von Riemchen 1 an einer Unterkonstruktion 14 montiert werden und die Riemchen 1 bilden zusammen mit der Unterkonstruktion 14 das erfindungsgemäße Fassadensystem. Dies ist in der Fig. 3 dargestellt. Zwischen zwei Klinkerriemchenreihen 21a, 21b bildet sich dann eine Horizontalfuge. Innerhalb einer Klinkerriemchenreihe können die Riemchen 1 eine geschlossene Reihe durch aneinander Anliegen der Kontaktseitenflächen 4 bilden. Grundsätzlich kann zwischen den einzelnen Riemchen 1 aber auch eine Vertikalfuge vorgesehen sein.

## Patentansprüche

1. Klinkerriemchen (1) zur Verkleidung von Wänden, insbesondere von Fassaden, mit einer Frontseite (2) und einer der Frontseite (2) gegenüberliegenden Rückseite (3), wobei das Klinkerriemchen (1) zwei sich gegenüberliegende Kontaktseitenflächen (4), eine obere Abschlussseite (5) und eine untere Abschlussseite (6) aufweist, wobei sich die obere Abschlussseite (5) und die untere Abschlussseite (6) gegenüberliegen und jeweils zumindest eine Montagenut (7, 8) aufweisen, die sich zwischen den Kontaktseitenflächen (4) erstreckt,
**dadurch gekennzeichnet, dass**
die rückseitige Nutfläche (9) zumindest einer der Montagenuten (7, 8), vorzugsweise der an der oberen Abschlussseite (5) angeordneten oberen Montagenut (7), einen Neigungswinkel β von 1° bis 30°, vorzugsweise von 5° bis 25°, bevorzugt von 10° bis 20° mit einer vertikalen Riemchenfläche, vorzugsweise mit der Rückseite (3) und/oder der Frontseite (1) bildet.

2. Klinkerriemchen nach Anspruch 1, wobei zumindest eine Montagenut (7, 8), vorzugsweise die an der unteren Abschlussseite (6) angeordnete untere Montagenut (8) einen rechteckförmigen bzw. im Wesentlichen rechteckförmigen Querschnitt aufweist.

3. Klinkerriemchen nach einem der Ansprüche 1 oder 2, wobei die Nutbreite (bo) zumindest einer Montagenut (7, 8), vorzugsweise der oberen Montagenut (7), zwischen 15 % und 50 %, bevorzugt zwischen 20 % und 45 %, besonders bevorzugt zwischen 25 % und 40 % der Dicke (d) des Klinkerriemchens (1) beträgt.

4. Klinkerriemchen nach einem der Ansprüche 1 bis 3, wobei die Nutbreite (b_{U}) zumindest einer Montagenut (7, 8), vorzugsweise der unteren Montagenut (8), zwischen 10 % und 30 %, vorzugsweise zwischen 13 % und 27 %, bevorzugt zwischen 15 % und 25 % der Dicke (d) des Klinkerriemchens (1) beträgt.

5. Klinkerriemchen nach einem der Ansprüche 1 bis 4, wobei zwischen der Rückseite (3) und der unteren Abschlussseite (6) eine Übergangskante bzw. Schrägfläche (10) angeordnet ist, die sich vorzugsweise zwischen den Kontaktseitenflächen (4) und bevorzugt über die gesamte Breite (b) des Klinkerriemchens (1), erstreckt.

6. Klinkerriemchen nach Anspruch 5, wobei die Schrägfläche (10) einen Neigungswinkel γ von 30° bis 60°, vorzugsweise von 35° bis 55°, bevorzugt von 40° bis 50° mit einer vertikalen Riemchenfläche, insbesondere mit der Rückseite (3) und/oder der Frontseite (1) bildet.

7. Klinkerriemchen nach einem der Ansprüche 1 bis 6, wobei die Rückseite (3) zumindest eine, vorzugsweise zumindest zwei, besonders bevorzugt zumindest drei Längsnuten (11) aufweist, die sich zwischen den Kontaktseitenflächen (4) und insbesondere über die gesamte Breite (b) des Klinkerriemchens (1) erstrecken.

8. Klinkerriemchen nach Anspruch 7, wobei die Längsnuten (11) parallel bzw. im Wesentlichen parallel zueinander verlaufen und vorzugsweise im Querschnitt teilkreisförmig ausgebildet sind.

9. Klinkerriemchen nach einem der Ansprüche 1 bis 8, wobei die Höhe der Rückseite (h_{R}) des Klinkerriemchens (1) größer ist, als die Höhe der Frontseite (h_{F}) des Klinkerriemchens (1).

10. Klinkerriemchen nach Anspruch 9, wobei die Rückseite (3) die Frontseite (1) in ihrer Höhe an der oberen Abschlussseite (5) und/oder an der unteren Abschlussseite (6) überragt, sodass sich eine obere Nase (12) und/oder eine untere Nase (13) der Rückseite (3) ergibt.

11. Klinkerriemchen nach einem der Ansprüche 1 bis 10, wobei das Klinkerriemchen (1) aus einer Keramikmasse, vorzugsweise durch Strangpressen einer plastifizierten Keramikmasse, hergestellt ist.

12. Fassadensystem zur Verkleidung von Wänden, insbesondere von Fassaden, mit zumindest einer Unterkonstruktion (14) zur Befestigung an einer Wand, wobei die Unterkonstruktion (14) zumindest zwei Horizontalprofile (15) aufweist, die sich entlang der Wandbreite erstrecken und wobei von der Unterkonstruktion (14) bzw. zwischen den Horizontalprofilen (15) zumindest ein Klinkerriemchen (1) gemäß einem der Ansprüche 1 bis 11 durch Wechselwirkung der zumindest zwei Montagenuten (7, 8) mit den Horizontalprofilen (15) aufgenommen werden kann.

13. Fassadensystem nach Anspruch 12, wobei die Horizontalprofile (15) zumindest einen sich quer, insbesondere senkrecht zur Wand erstreckenden Abstandsabschnitt (16) aufweisen, an dessen riemchenseitigem Ende (17) bevorzugt zumindest ein Montageabschnitt (18) angeordnet ist, der sich besonders bevorzugt parallel bzw. im Wesentlichen parallel zur Wand und quer bzw. senkrecht zu dem Abstandsabschnitt (16) erstreckt.

14. Fassadensystem nach Anspruch 13, wobei der Montageabschnitt (18) einen oberen Aufnahmeabschnitt (19) und einen unteren Aufnahmeabschnitt (20) aufweist, wobei der obere Aufnahmeabschnitt (19) zur Aufnahme der unteren Montagenut (8) eines Klinkerriemchens (1) einer ersten Klinkerriemchenreihe (21a) und der untere Aufnahmeabschnitt (20) zur Aufnahme der oberen Montagenut (7) eines Klinkerriemchens (1) einer zweiten, insbesondere einer unterhalb der ersten Klinkerriemchenreihe (21a) angeordneten Klinkerriemchenreihe (21b) vorgesehen ist.

15. Fassadensystem nach Anspruch 14, wobei der obere Aufnahmeabschnitt (19) eine geringere Aufnahmehöhe (xo) aufweist, als der untere Aufnahmeabschnitt (20).
